# EUROPÄISCHE PATENTSCHRIFT

(11) **EP 0 588 056 B1**
(45) Veröffentlichungstag und Bekanntmachung des Hinweises auf die Patenterteilung: **12.11.1997**
(21) Anmeldenummer: 93112829.2
(22) Anmeldetag: 10.08.1993
(51) Int. Cl.: G03D 15/00, B65D 27/16

(54) **Einrichtung zum Bearbeiten von Fotoaufträgen ohne Wiederbenutzung der Auftragstaschen**
Device for the treatment of photographic orders without re-using the order envelopes
Dispositif pour le traitement de commandes de travaux photographiques sans reutilisation des envelopes de commande

(30) Priorität: 14.09.1992 DE 4230689; 07.10.1992 DE 4233801
(43) Veröffentlichungstag der Anmeldung: 23.03.1994
(62) Teilanmeldung aus: 96109196.4
(73) Patentinhaber: PAUL KIESER DRUCKEREI GmbH & Co. KG, 86356 Neusäss/Augsburg (DE)
(72) Erfinder: Mögerlein, Gerhard, D-86161 Augsburg (DE)
(74) Vertreter: Prüfer, Lutz H., Dipl.-Phys.

(56) Entgegenhaltungen:
- EP-A- 0 108 987
- EP-A- 0 330 612
- DE-A- 2 002 673
- DE-U- 8 623 263
- US-A- 2 400 406
- US-A- 2 420 963

## Beschreibung

Die Erfindung betrifft eine Einrichtung zum Bearbeiten von Fotoaufträgen.

In bekannter Weise liegt eine mit Auftragsnummer und Händleradresse bedruckte Auftragstasche im Bildershop auf. Durch den Verkäufer oder den Amateur werden handschriftlich Name und Adresse des Amateurs auf die Auftragstasche eingetragen. Alternativ ist auch eine Eintragung der Amateurdaten auf den Film denkbar, etwa auf einem dort vorgesehenen Speicher. Der Film wird in die Auftragstasche eingesteckt und per Abholdienst in einem Sammelbehälter zum Labor transportiert. Der Auftrag gelangt zu einer Einrichtung zum Bearbeiten von Filmen zum Erzeugen von Bildern. Am Ende der Bearbeitung werden Bilder und Negative in eine Fototasche, eine sogenannte Kombitasche verpackt. Um die Zuordnung zu gewährleisten, wird die mit Bildern und Film befüllte Fototasche in die ursprüngliche Auftragstasche eingesteckt. Nachteilig ist dabei insbesondere, daß die Auftragstasche infolge der bereits stattgefundenen Benutzung Knicke und Faltungen aufweist, was eine automatische Befüllung sehr erschwert.

Aus der EP-A-0 330 612 ist eine Einrichtung zur Bearbeitung von Fotoaufträgen gemäß dem Oberbegriff des Patentanspruches 1 bekannt. In dieser Einrichtung kann die sich auf einer Auftragstasche befindliche Händlerkennung gelesen werden. Nach dem Befüllen werden Schutzhüllen, die mit einer Händlerkennung bedruckt wurden, in die Auftragstasche eingesteckt.

Aufgabe der Erfindung ist es, die Einrichtung der eingangs beschriebenen Art so auszubilden, daß die Notwendigkeit der Wiederbenutzung der Auftragstasche bei der Rückführung des ausgefertigten Auftrages entfällt.

Die Aufgabe wird durch die in Patentanspruch 1 gekennzeichnete Einrichtung gelöst. Mit der erfindungsgemäßen Einrichtung wird erreicht, daß die Kundeninformation auf die Fototasche gelangt und dadurch die Notwendigkeit für das Einstecken der Fototasche in die Auftragstasche entfällt.

Weiterbildungen der Erfindung sind in den Unteransprüchen gelöst.

Es folgt die Beschreibung von Ausführungsbeispielen anhand der Figuren. Von den Figuren zeigen:
- Fig. 1: eine schematische Blockbilddarstellung einer ersten Ausführungsform der Einrichtung;
- Fig. 2: eine abgewandelte Ausführungsform der Einrichtung;

Die in Fig. 1 gezeigte Einrichtung 30 zum Bearbeiten von Filmen und von Bildern weist eine Eingangsstation 31 auf. Diese weist einen Barcodeleser 32 und einen Bildabtaster 33 auf. Die jeweiligen Ausgänge von Barcodeleser 32 und Bildabtaster 33 sind mic dem Eingang einer Datenverarbeitungseinrichtung 34 verbunden. Die Datenverarbeitungseinrichtung 34 ist ihrerseits ausgangsseitig mit dem Eingang eines Druckers 35 verbunden. Es ist eine schematisch dargestellte erste Transporteinrichtung 36 vorgesehen, die zu bedruckende Fototaschen 37 von einem Vorratsstapel abziehen und dem Drucker zuführen. Ferner ist eine schematisch dargestellte zweite Transporteinrichtung 38 vorgesehen, die mit Hilfe des Druckers 35 bedruckte Fototaschen 37 zu einer Befüllstation 39 führt.

Der Barcodeleser 32 ist so ausgebildet, daß er eine auf einer Auftragstasche 40 aufgedruckten, den Händler kennzeichnende Barcodeinformation liest. Der Bildabtaster 33 ist so ausgebildet, daß er die von dem Kunden bzw. dem Verkäufer handschriftlich eingetragene Kundeninformation 42 als Bild erfaßt. Die Datenverarbeitungseinrichtung 34 ist so ausgebildet, daß sie die abgetastete Information so verarbeitet und speichert und den Drucker 35 so ansteuert, daß dieser auf der zu bedruckenden Fototasche eine der Barcodeinformation 41 entsprechende Information aufdruckt und zusätzlich das der Kundeninformation 42 entsprechende Bild als Bild 42' auf der Fototasche aufdruckt. In Fig. 1 ist die bedruckte Rückseite der Fototasche am Ausgang des Druckers gezeigt. Im Bereich der Befüllstation 39 ist zum besseren Verständnis eine entsprechende Fototasche 37 gewendet von ihrer Innenseite her zu sehen.

Im Betrieb werden an der Eingangsstation 31 mit Hilfe des Barcodelesers 32 und des Bildabtasters 33 die auf der Auftragstasche 40 vorhandenen Händlerinformationen und die Kundeninformationen abgetastet und von der Datenverarbeitungseinrichtung 34 entsprechend verarbeitet und schließlich dem Drucker 35 zu dessen Ansteuerung zugeführt. Über die erste Transporteinrichtung 36 wird eine nicht bedruckte Fototasche von dem Vorratsstapel entnommen und derart bedruckt, daß das Bild der Kundeninformation wieder voll dargestellt wird. Darüber hinaus wird die Händlerinformation als Barcode und als entsprechende Information in Klarschrift einschließlich des Firmenlogos aufgedruckt. Dann wird die Tasche in die Befüllstation gebracht, in der Bilder und Filmstreifen eingelegt werden. Ein Einstecken der so befüllten Fototasche in die Auftragstasche ist nicht mehr erforderlich.

Die in Fig. 2 gezeigte abgewandelte Ausführungsform unterscheidet sich gegenüber der oben beschriebenen Ausführungsform nur dadurch, daß die kundenspezifische Information wie Name und Adresse auf dem Film 42' aufgebracht ist. Die Aufbringung hat der Kunde z.B. über eine Eingabemöglichkeit an seiner Kamera in einem Speicherfeld des Filmes 42' eingegeben. Anstelle des Bildabtasters ist eine Leseeinrichtung 33' zum Auslesen des Speicherinhaltes vorgesehen, deren Ausgang mit der Datenverarbeitungseinrichtung 34 verbunden ist. Ansonsten stimmen die Einrichtungen 30 und 30' überein.

Der Betrieb unterscheidet sich gegenüber dem der ersten Ausführungsform nur dadurch, daß die Leseeinrichtung 33' den Speicherinhalt liest und das Ergebnis der Datenverarbeitungseinrichtung 34 liefert. Ansonsten besteht Übereinstimmung.

## Patentansprüche

1. Einrichtung zur Bearbeitung von Fotoaufträgen mit einer Leseeinrichtung (32) zum Lesen der auf einer Auftragstasche befindlichen den Händler kennzeichnenden Informationen einer eingangsseitig mit dem Ausgang der Leseeinrichtung (32) verbundenen Datenverarbeitungseinrichtung (34) zum Verarbeiten der Händlerinformation und einem Drucker (35), dessen Eingang mit dem Ausgang der Datenverarbeitungseinrichtung (34) verbunden ist,
dadurch gekennzeichnet, daß
die Leseeinrichtung (32, 33, 33') so ausgebildet ist, daß sie auch die auf dem Film bzw. bildmäßig auf der Auftragstasche eingetragene Kundeninformation (42) aufnimmt,
die Datenverarbeitungseinrichtung (34) die Kundeninformation verarbeitet und den Drucker (35) so ansteuert, daß dieser eine zuzuführende Fototasche (37) mit der Händler- und der Kundeninformation bedruckt.

2. Einrichtung nach Anspruch 1, dadurch gekennzeichnet,
daß die Datenverarbeitungseinrichtung (34) so ausgebildet ist, daß der Drucker (35) das Bild der Kundeninformation auf eine Fototasche (37) aufbringt.

3. Einrichtung nach Anspruch 1 oder 2, dadurch gekennzeichnet,
daß eine Transporteinrichtung (36, 38) vorgesehen ist, die die zu bedruckende Fototasche (37) einem Vorratsstapel entnimmt, dem Drucker (35) zuführt und vom Druckerausgang zu einer Befüllstation führt.

4. Einrichtung nach einem der Ansprüche 1 bis 3, dadurch gekennzeichnet, daß eine erste Leseeinrichtung (32) zum Erfassen der Händlerinformation und eine zweite Leseeinrichtung (33, 33') zum Erfassen der Kundeninformation vorgesehen sind.

5. Verfahren zur Bearbeitung von Fotoaufträgen mit folgenden Schritten:
a) Abtasten der auf einer Auftragstasche (40) vorhandenen Händlerinformation (41) mit einer Leseeinrichtung (32),
b) Abtasten der auf dem Film bzw. bildemäßig auf der Auftragstasche eingetragenen Kundeninformation (42, 42') mit der Leseeinrichtung (33, 33'),
c) datenmäßige Verarbeitung der Händler- und der Kundeninformationen in einer Datenverarbeitungseinrichtung (34) zum Ansteuern eines Druckers (35),
d) auftragsgemäße Erstellung von Bildern,
e) Zuführen von einer Fototasche (37) zu einem von der Datenverarbeitungseinrichtung (34) gesteuerten Drucker (35),
f) Bedrucken der Fototasche (37) mit der Händler- und der Kundeninformation.

## Claims

1. A device for handling photographic orders, having a reading device (32) for reading the information on an order envelope identifying the dealer, a data processing device (34) which is connected on the input side to the output of the reading device (32), for processing the dealer information, and a printer (35) whereof the input is connected to the output of the data processing device (34), characterized in that the reading device (32, 33, 33') is constructed such that it also records the customer information (42) entered on the film or in picture form on the order envelope, and the data processing device (34) processes the customer information and triggers the printer (35) such that the latter prints the dealer and customer information on a photograph envelope (37) to be delivered.

2. A device according to Claim 1, characterized in that the data processing device (34) is constructed such that the printer (35) applies the picture of the customer information to a photograph envelope (37).

3. A device according to Claim 1 or 2, characterized in that a transport device (36, 38) is provided which takes the photograph envelope (37) to be printed from a supply pile, delivers it to the printer (35) and guides it from the printer output to a filling station.

4. A device according to one of Claims 1 to 3, characterized in that a first reading device (32) is provided for capturing the dealer information and a second reading device (33, 33') is provided for capturing the customer information.

5. A process for handling photographic orders, having the following steps:
a) scanning the dealer information (41) on an order envelope (40) using a reading device (32);
b) scanning the customer information (42, 42') entered on the film or in picture form on the order envelope, using the reading device (33, 33');
c) data processing the dealer and customer information in a data processing device (34) to trigger a printer (35);
d) order-related generation of pictures;
e) delivery of a photograph envelope (37) to a printer (35) controlled by the data processing device (34);
f) printing the dealer and customer information on the photograph envelope (37).

## Revendications

1. Dispositif pour traiter les commandes de photos équipé d'un dispositif de lecture (32) pour la lecture des informations qui caractérisent le revendeur et se trouvent dans une pochette de commandes, d'un dispositif de traitement de données (34) relié côté entrée à la sortie du dispositif de lecture (32) pour le traitement de l'information du revendeur et d'une imprimante (35), dont l'entrée est reliée à la sortie du dispositif de traitement de données (34), caractérisé en ce que le dispositif de lecture (32, 33, 33') est conçu de telle façon qu'il reçoit également l'information du client (42) inscrite, le dispositif de traitement de données (34) traite l'information du client et commande l'imprimante (35) de façon que celle-ci imprime une pochette de photos (37) à amener avec l'information du revendeur et du client.

2. Dispositif selon la revendication 1, caractérisé en ce que le dispositif de traitement de données (34) est conçu de façon que l'imprimante (35) applique l'image de l'information du client sur une pochette de photos (57).

3. Dispositif selon la revendication 1 ou 2, caractérisé en ce qu'un dispositif de transport (36, 38) est prévu, qui prélève la pochette de photos (37) à imprimer dans une pile de réserve, l'amène à l'imprimante (35) et le guide de la sortie de l'imprimante à une station de remplissage.

4. Dispositif selon l'une quelconque des revendications 1 à 3, caractérisé en ce qu'on prévoit un premier dispositif de lecture (32) pour l'enregistrement de l'information du revendeur et un deuxième dispositif de lecture (33, 33') pour l'enregistrement de l'information du client.

5. Procédé pour le traitement de commandes de photos avec les étapes suivantes :
a) balayage de l'information du revendeur (41) existant sur une pochette de commandes (40) avec un dispositif de lecture (32),
b) balayage de l'information du client (42, 42') inscrite sur le film et au niveau de l'image sur la pochette de commandes avec le dispositif de lecture (33, 33'),
c) traitement au niveau des données de l'information du revendeur et de l'information du client dans un dispositif de traitement de données (34) pour l'amorçage d'une imprimante (35),
d) élaboration de photos conforme à la commande,
e) arrivée d'une pochette de photos (37) à une imprimante (35) commandée par le dispositif de traitement de données (34),
f) impression de la pochette de photos (37) avec l'information du revendeur et l'information du client.
